# FASCICULE DE BREVET EUROPEEN

(11) **EP 1 148 953 B1**
(45) Date de publication et mention de la délivrance du brevet: **30.07.2003**
(21) Numéro de dépôt: 00901708.8
(22) Date de dépôt: 03.02.2000
(51) Int. Cl.: B05B 11/00

(54) **DISTRIBUTEUR DE PRODUITS CHIMIQUEMENT INSTABLES**
SPENDER FÜR CHEMISCH INSTABILE PRODUKTE
DISPENSER OF CHEMICALLY UNSTABLE PRODUCTS

(30) Priorité: 05.02.1999 FR 9901362
(43) Date de publication de la demande: 31.10.2001
(73) Titulaire: REXAM DISPENSING SYSTEMS, 76470 Le Tréport (FR)
(72) Inventeur: ROY, Christophe, F-76200 Dieppe (FR)
(74) Mandataire: Busnel, Jean-Benoît
(86) Numéro de dépôt international: FR0000251
(87) Numéro de publication internationale: WO00045963

(56) Documents cités:
- WO-A-97/05040
- US-A- 4 773 562
- US-A- 5 833 121

## Description

La présente invention concerne un distributeur de produits chimiquement instables qui résultent du mélange d'au moins deux composants liquides.

De tels produits instables dans le temps se rencontrent notamment dans les domaines pharmaceutique et cosmétique où ils sont qualifiés de préparations extemporanées qu'il n'est pas possible de stocker ou de conditionner sous leur forme applicative.

Ainsi de manière traditionnelle, les composants sont conditionnés séparément dans des réservoirs indépendants d'où ils sont prélevés et dosés avant d'être mélangés sur le lieu d'application pour former le produit final. Un tel distributeur est, par exemple, décrit dans le document US-A-4 773 562.

Cependant, cette disposition n'est pas ergonomique et n'offre pas un mode d'utilisation souple et pratique.

En outre, tant le dosage équilibré que le mélange homogène des composants sont difficiles à obtenir, du fait que leurs organes de prélèvement respectifs sont indépendants.

La présente invention a pour but de résoudre ces problèmes techniques de manière satisfaisante.

Ce but est atteint selon l'invention, au moyen d'un distributeur, caractérisé en ce qu'il comprend un boîtier externe renfermant au moins deux compartiments hermétiques contenant chacun un composant liquide ou pâteux, et pourvus d'organes de prélèvement susceptibles d'être actionnés simultanément et conjointement par un bouton-poussoir unique et de débiter dans des conduits d'évacuation séparés ménagés à l'intérieur dudit bouton-poussoir et débouchant à l'extérieur par au moins un orifice d'éjection.

Selon une caractéristique avantageuse, chacun desdits compartiments est délimité, transversalement, par le fond du boîtier externe et par une douille interne de support de l'organe de prélèvement et, latéralement, par la paroi d'un élément tubulaire interne dont les extrémités sont fixées de façon étanche respectivement à ladite douille et au fond dudit boîtier.

Selon une autre caractéristique, les éléments tubulaires de chaque compartiment sont réunis par une cloison mitoyenne.

Selon un autre mode de réalisation spécifique, la paroi de l'élément tubulaire interne forme une chemise au moins partiellement en contact avec la paroi du boîtier externe.

Selon un autre mode de réalisation, la paroi de l'élément tubulaire interne est pourvue d'un épaulement transversal permettant la fixation à distance de la paroi du boîtier externe.

Selon encore une autre caractéristique, l'élément tubulaire possède un col destiné à recevoir la douille interne de support d'un organe de prélèvement.

De préférence, les éléments tubulaires de chaque compartiment sont logés dans un carter unique.

Selon une variante particulière, lesdits conduits d'évacuation débouchent à l'extérieur via une portion terminale commune.

Selon une autre caractéristique, l'orifice d'éjection est réalisé sur un bossage en saillie sur la face latérale du bouton-poussoir.

Le distributeur de l'invention peut être utilisé avec des organes de prélèvement sous forme de pompe et/ou de valve et sans qu'il soit nécessaire de prévoir des joints d'étanchéité.

Les conduits d'évacuation des composants et, le cas échéant, leur orifice d'éjection étant séparés, il ne peut se produire de mélange à l'intérieur du distributeur, ce qui réduit les risques de colmatage et de dégradation du produit.

Par ailleurs, le dosage des composants est effectué de façon simple, en adaptant la capacité respective des moyens de prélèvement au rapport pondéral de chacun de ces composants dans le produit final.

Le distributeur de l'invention permet de disposer avec un conditionnement unique, réalisable en diverses contenances, d'un moyen simple, fiable et efficace de restitution d'un produit instable bi ou plus généralement multicomposants.

Le distributeur de l'invention peut être fabriqué industriellement de façon simple, rapide et économique, par exemple, en effectuant un moulage par injection de polypropylène.

L'invention sera mieux comprise à la lecture de la description qui va suivre accompagnée des dessins sur lesquels :
- les figures 1A et 1B représentent respectivement des vues en perspective éclatée avant assemblage et après assemblage d'un mode de réalisation du distributeur de l'invention ;
- les figures 2A et 2B représentent des vues en coupe du mode de réalisation des figures 1A et 1B respectivement en phase de repos et en phase de distribution ;
- les figures 3A et 3B représentent des vues en coupe de deux variantes de réalisation du distributeur de l'invention ;
- les figures 4A et 4B représentent des vues respectivement en coupe et de dessus d'un autre mode de réalisation du distributeur de l'invention ;
- les figures 5A, 5B et 5C représentent des vues respectivement de dessous, en coupe selon AA et en coupe selon BB du bouton-poussoir utilisé pour le distributeur de l'invention.

Le distributeur représenté sur les figures est destiné à conditionner et à restituer des composants liquides et/ou pâteux susceptibles de former, par mélange, un produit chimiquement instable qualifié de préparation extemporanée.

Ce distributeur comprend comme représenté sur les figures 1A et 2A, un boîtier externe 1 renfermant au moins deux, et ici, exactement deux compartiments hermétiques 11,12 contenant chacun un volume donné d'un composant liquide déterminé.

Chaque compartiment 11,12 est pourvu d'un organe de prélèvement 2 du composant qui y est contenu.

Les organes de prélèvement 2 sont ici constitués de pompes 21,22 mais selon des variantes de réalisation dans lesquelles les compartiments seraient sous pression, ces organes seraient alors formés de valves.

Les organes de prélèvement 2 sont susceptibles d'être actionnés simultanément et conjointement par un bouton-poussoir unique 3, réalisé en une seule pièce et coiffant ici les tubes gicleur 21a,22a respectifs des pompes 21,22.

L'appui sur le bouton-poussoir 3 provoque l'échappement des composants liquides de leur compartiment respectif et leur évacuation par des conduits séparés 31,32 débouchant à l'extérieur par au moins un et, de préférence, deux orifices d'éjection 31a,32a ménagés ici sur un bossage 30 en saillie sur la face latérale du bouton-poussoir 3.

Dans le mode de réalisation représenté sur la figure 5A, les conduits d'évacuation 31,32 débouchent à l'extérieur, le cas échéant, via une portion terminale commune 33 participant au pré-mélange des composants.

Chacun des compartiments est délimité, transversalement, par le fond 10 du boîtier 1 et par une douille interne 41,42 de support des organes de prélèvement et, latéralement, par la paroi d'un élément tubulaire interne 51,52. Les extrémités des éléments tubulaires sont fixées respectivement à la douille 41,42 et au fond 10 du boîtier 1.

Les éléments tubulaires 51,52 associés à chacun des compartiments 11,12 sont tous deux logés dans un carter unique 5.

La liaison entre le fond 10 et le bord inférieur des éléments tubulaires est réalisée, de préférence, au moyen d'une soudure à plat (ultrasons...) assurant l'étanchéité entre les deux compartiments 11,12 qui sont séparés ici par une cloison mitoyenne unique 50 réunissant les deux éléments tubulaires 51,52.

En cas d'utilisation d'organes de prélèvement "airless", les cloisons respectives des deux compartiments 11,12 seront accolées dans la partie centrale du distributeur.

La liaison entre les éléments tubulaires 51,52 et les douilles 41,42 est réalisée, dans les modes représentés sur les figures 2A et 3A, par emmanchement de portées en regard avec serrage radial étanche.

A cet effet, les éléments tubulaires sont pourvus d'un col cylindrique 53 destiné à recevoir les douilles.

Plus précisément, les douilles 41,42 possèdent une jupe périphérique 41a,42a destinée à s'emmancher extérieurement sur le col 53 et délimitant dans sa partie haute, une gorge intérieure 41b,42b également périphérique qui vient coiffer le rebord supérieur du col 53.

La jupe 41a,42a se prolonge par une collerette 41c,42c représentée respectivement sur les figures 2A, 3A selon deux variantes de réalisation distinctes, et destinée à emprisonner la partie supérieure du corps des pompes 21,22.

Dans la variante de la figure 3B, les douilles 41,42 sont réalisées dans le prolongement des éléments tubulaires 51,52 et d'une seule pièce avec ces derniers.

Les douilles 41,42 délimitent ainsi directement dans leur partie supérieure des cols cylindriques 53 qui servent de support aux corps des pompes 21,22.

Dans le mode de réalisation des figures 2A et 3, la paroi des éléments tubulaires 51,52 forme sous le col 53 une chemise au moins partiellement en contact avec la paroi interne du boîtier 1 en assurant, le cas échéant, un léger serrage radial.

L'introduction des éléments tubulaires dans le boîtier 1 s'effectue alors par coulissement axial.

Dans le mode de réalisation de la figure 4A, la paroi latérale des éléments tubulaires 51,52 se prolonge en partie haute par un épaulement transversal 54 s'étendant radialement vers l'extérieur pour venir au contact de la paroi interne du boîtier 1 en formant entretoise de façon à permettre le positionnement et la fixation à distance de cette paroi.

Le bouton-poussoir 3 représenté sur les figures SA, 5B et 5C est réalisé ici sous forme d'un capot à l'intérieur duquel sont disposés des manchons 34 venant s'ajuster sur l'extrémité externe des tubes gicleurs des pompes 21,22 et communiquant latéralement avec les conduits d'évacuation 31,32.

La face supérieure du bouton poussoir 3 est pourvue d'une cavité 35 facilitant l'appui manuel.

La partie inférieure du bouton-poussoir 3 est engagée au repos, à l'intérieur de la partie supérieure du boîtier 1 (comme représenté sur les figures 1, 2A, et 3B où elle se déplace lors de l'appui manuel actionnant les pompes 21,22 (voir figure 2B).

## Revendications

1. Distributeur de produits chimiquement instables résultant du mélange d'au moins deux composants liquides, et/ou pâteux, du type comprenant un boîtier externe (1) renfermant au moins deux compartiments hermétiques (11,12) contenant chacun un composant liquide et pourvus d'organes de prélèvement (21,22) susceptibles d'être actionnés simultanément et conjointement par un bouton-poussoir unique (3) et de débiter dans des conduits d'évacuation séparés (31,32) ménagés à l'intérieur dudit bouton-poussoir (3) et débouchant à l'extérieur par au moins un orifice d'éjection (31a,32a),
**caractérisé en ce que** chacun desdits compartiments (11,12) est délimité, transversalement, par le fond (10) du boîtier externe (1) et par une douille interne (41,42) de support de l'organe de prélèvement (21,22) et, latéralement, par la paroi d'un élément tubulaire interne (51,52) dont les extrémités sont fixées de façon étanche respectivement à ladite douille et au fond (10) dudit boîtier (1).

2. Distributeur selon la revendication 1, **caractérisé en ce que** les éléments tubulaires (51,52) de chaque compartiment (11,12) sont réunis par une cloison mitoyenne (50).

3. Distributeur selon l'une des revendications précédentes, **caractérisé en ce que** la paroi de l'élément tubulaire interne (51,52) forme une chemise au moins partiellement en contact avec la paroi du boîtier externe (1).

4. Distributeur selon l'une des revendications 1 ou 2, **caractérisé en ce que** la paroi de l'élément tubulaire interne (51,52) est pourvue d'un épaulement transversal (54) permettant la fixation à distance de la paroi du boîtier externe (1).

5. Distributeur selon l'une des revendications précédentes, **caractérisé en ce que** l'élément tubulaire (51,52) possède un col (53) destiné à recevoir la douille interne (41,42) de support d'un organe de prélèvement (21,22).

6. Distributeur selon l'une des revendications précédentes, **caractérisé en ce que** les éléments tubulaires (51,52) de chaque compartiment (11,12) sont logés dans un carter unique (5).

7. Distributeur selon l'une des revendications précédentes, **caractérisé en ce que** lesdits conduits d'évacuation (31,32) débouchent à l'extérieur via une portion terminale commune (33).

8. Distributeur selon l'une des revendications précédentes, **caractérisé en ce que** l'orifice d'éjection (31a,32a) est réalisé sur un bossage (30) en saillie sur la face latérale du bouton-poussoir (3).

## Patentansprüche

1. Spender für chemisch instabile Produkte, die beim Vermischen von mindestens zwei flüssigen und/oder pastösen Komponenten erhalten werden, der umfasst ein äußeres Gehäuse (1), das mindestens zwei hermetisch verchlossene Abteile (11, 12) umfasst, die jeweils eine flüssige Komponente enthalten und mit Entnahmeorganen (21, 22) ausgestattet sind, die gleichzeitig und gemeinsam mittels eines einzigen Druckknopfes (3) betätigt werden können für die Verteilung in getrennte Austragsleitungen (31, 32), die im Innern des Druckknopfes (3) angeordnet sind und durch eine Ausspritz (31a, 32a) nach außen münden,
**dadurch gekennzeichnet, dass** jedes der Abteile (11, 12) transversal begrenzt ist durch den Boden (10) des äußeren Gehäuses (1) und durch eine innere Trägerbuchse (41, 42) für das Entnahmeorgan (21, 22) und seitlich durch die Wand eines inneren rohrförmigen Elements (51, 52), dessen Enden jeweils abdichtend an der Buchse und dem Boden (10) des Behälters (1) fixiert sind.

2. Spender nach Anspruch 1, **dadurch gekennzeichnet, dass** die rohrförmigen Elemente (51, 52) jedes Abteils (11, 12) durch eine dazwischenliegende Trennwand (50) miteinander verbunden sind.

3. Spender nach einem der vorhergehenden Ansprüche, **dadurch gekennzeichnet, dass** die Wand des rohrförmigen inneren Elements (51, 52) einen Mantel bildet, der mindestens teilweise mit der Wand des äußeren Behälters (1) in Kontakt steht.

4. Spender nach einem der Ansprüche 1 oder 2, **dadurch gekennzeichnet, dass** die Wand des inneren rohrförmigen Elements (51, 52) mit einer transversalen Schulter (54) versehen ist, welche die Fixierung in einem Abstand von der Wand des äußeren Behälters (1) erlaubt.

5. Spender nach einem der vorhergehenden Ansprüche, **dadurch gekennzeichnet, dass** das rohrförmige Element (51, 52) einen Hals (53) aufweist, der dazu dient, die innere Trägerbuchse (41, 42) für ein Entnahmeorgan (21, 22) aufzunehmen.

6. Spender nach einem der vorhergehenden Ansprüche, **dadurch gekennzeichnet, dass** die rohrförmigen Elemente (51, 52) jedes Abteils (11, 12) in einem einzigen Kasten (5) angeordnet sind.

7. Spender nach einem der vorhergehenden Ansprüche, **dadurch gekennzeichnet, dass** die Austragsleitungen (31, 32) durch einen gemeinsamen Endabschnitt (33) nach außen münden.

8. Spender nach einem der vorhergehenden Ansprüche, **dadurch gekennzeichnet, dass** die Spritzöffnung (31a, 32a) auf einem aus der Seitenfläche des Druckknopfes (3) vorstehenden Höcker (30) angeordnet ist.

## Claims

1. A dispenser for chemically unstable products that result from mixing at least two liquid and/or semiliquid components, the dispenser being of the type comprising an outer housing (1) containing at least two hermetically sealed compartments (11, 12) each containing a liquid component, the compartments being provided with respective extractor members (21, 22) suitable for being actuated simultaneously and together by a single pushbutton (3) and suitable for delivering into separate delivery ducts (31, 32) formed inside said pushbutton (3) and opening to the outside via at least one ejector orifice (31a, 32a),
the dispenser being **characterized in that** each of said compartments (11, 12) is defined transversely by the bottom (10) of the outer housing (1) and by an internal bushing (41, 42) for supporting its extractor member (21, 22), and laterally by the wall of an internal tubular element (51, 52) whose ends are fixed in leakproof manner respectively to said bushing and to the bottom (10) of said housing (1).

2. A dispenser according to claim 1, **characterized in that** the tubular elements (51, 52) of each compartment (11, 12) are united by a partition wall (50).

3. A dispenser according to either preceding claim, **characterized in that** the wall of the internal tubular element (51, 52) forms a jacket that is in contact at least in part with the wall of the outer housing (1).

4. A dispenser according to claim 1 or claim 2, **characterized in that** the wall of the internal tubular elements (51, 52) is provided with a transverse shoulder (54) enabling it to be fixed at a distance from the wall of the outer housing (1).

5. A dispenser according to any preceding claim, **characterized in that** the tubular elements (51, 52) possesses a neck (53) suitable for receiving the internal bushing (41, 42) for supporting an extractor member (21, 22).

6. A dispenser according to any preceding claim, **characterized in that** the tubular elements (51, 52) of each compartment (11, 12) are housed in a single case (5).

7. A dispenser according to any preceding claim, **characterized in that** said delivery ducts (31, 32) open to the outside via a common terminal portion (33).

8. A dispenser according to any preceding claim, **characterized in that** the ejector orifice (31a, 32a) is provided in a projection (30) projecting from the side face of the pushbutton (3).
